# EUROPÄISCHE PATENTSCHRIFT

(11) **EP 0 490 999 B1**
(45) Veröffentlichungstag und Bekanntmachung des Hinweises auf die Patenterteilung: **28.07.1993**
(21) Anmeldenummer: 90914691.2
(22) Anmeldetag: 06.09.1990
(51) Int. Cl.: C10B 25/06

(54) **KOKSOFENKAMMERTÜR**
DOOR FOR COKE OVEN CHAMBER
PORTE POUR CHAMBRE DE FOUR A COKE

(30) Priorität: 08.09.1989 DE 8910715 U
(43) Veröffentlichungstag der Anmeldung: 24.06.1992
(73) Patentinhaber: Ruhrkohle Aktiengesellschaft, 45128 Essen (DE)
(72) Erfinder: WESSIEPE, Klaus, D-4300 Essen 15 (DE); STEWEN, Wilhelm, D-4200 Oberhausen 11 (DE)
(74) Vertreter: Stahl, Rudolf
(86) Internationale Anmeldenummer: EP9001492
(87) Internationale Veröffentlichungsnummer: WO9103525

(56) Entgegenhaltungen:
- EP-A- 0 290 791
- DE-A- 3 729 400
- US-A- 4 118 284

## Beschreibung

Die Erfindung betrifft eine Koksofenkammertür, die auf ihrer der Kokskammer zugewandten Seite mit einem aus feuerfestem Material bestehenden Hohlstopfen versehen ist, der einen sich in Längsrichtung erstreckenden und für die gasförmigen Verkokungsprodukte zugänglichen Gassammelraum bildet, einen Ω (Omega)-förmigen Querschnitt hat und aus übereinander angeordneten Formkörpern besteht, die auf Konsolen verlagert sind, welche aus mit dem Türkörper verschraubten Platten und daran angeschlossenen Quer- und Längsplatten gebildet sind, wobei zwischen den einzelnen Formkörpern und zwischen den Formkörpern und dem Türkörper Fugen vorgesehen sind, die mit keramischen Platten oder Fasern gefüllt sind.

Eine solche Koksofentür ist aus der DE-A-37 29 400 bekannt. Bei dieser Koksofentür ist es nachteilig, daß die Formkörper aus mindestens drei Einzelsteinen, nämlich zwei Seitensteinen und einem Frontstein gebildet sind, die ein vergleichsweise aufwendiges Herstellverfahren erfordern und deren Ein- und Ausbau wegen der erforderlichen Fixierung untereinander mehrere Arbeitsschritte beim Anbringen an der Ofentür und beim Auswechseln im Reparaturfall erfordert.

Es ist bekannt, Koksofentüren mit Stopfen aus feuerfestem Material zu versehen, die in die Koksofenkammer hineinragen, um Wärmeverluste und unzulässige Temperaturerhöhungen der eisernen Ofenarmaturen, wie Türrahmen, Wandschutzplatten und Türkörper zu verhindern. Die bekannten feuerfesten Stopfen haben ein hohes Gewicht und benötigen entsprechend stabil ausgeführte Türkörper und Türabhebevorrichtungen.

Um zu vermeiden, daß es an den Türen infolge des insbesondere in den ersten Stunden des Verkokungsvorganges auftretenden überhöhten Gasdruckes zu Gasaustritten in die Atmosphäre kommt, ist es ferner bekannt, Türstopfen zu verwenden, die kastenartig ausgebildet sind und aus hochhitzebeständigem Stahl bestehen. Dabei bildet der Stahlkasten einen sich in Längsrichtung an der Koksofentür erstreckenden und für die dampf- bzw. gasförmigen Verkokungsprodukte zugänglichen Gassammelraum. In der Praxis hat sich gezeigt, daß derartige Stahlkästen starken Verformungen unterworfen sind und ein ausreichendes Spiel zwischen dem Stopfen und der Wandung der Koksofenkammer, das für das Ausheben und Wiedereinsetzen der Koksofentür erforderlich ist, nicht mehr vorhanden ist. Probleme haben sich auch beim Einsatz von Türschilden ergeben, die aus sich überlappenden Blechen aus feuerfestem Stahl, die durch Abstandshalter am Türkörper gehalten werden, bestehen. Derartige Türschilde stellen eine Verbesserung der kastenförmig ausgebildeten Türstopfen dar; sie sind jedoch einer erheblichen Verformung unterworfen. Darüber hinaus versprödet der feuerfeste Stahl mit der Dauer des Betriebes.

Zur Vermeidung der Nachteile metallischer Schilde ist es bekannt, Schilde aus Keramikplatten zu verwenden, die, um eine ausreichende mechanische Festigkeit zu erreichen, sehr dick sein müssen und nur in kleineren Abmessungen eingesetzt werden können. Abgesehen von dem hohen Gewicht ist die Halterung und die Anbringung der Keramikschilde am Türkörper wegen der unterschiedlichen Ausdehnungskoeffizienten problematisch.

Aus der EP-A-0 290 791 ist weiterhin ein Stopfen für eine Koksofenkammertür bekannt, der kastenförmig ausgebildet und aus Matten hergestellt ist, die in mehreren Schritten mit feuerfesten Materialien torkretiert sind. Der Stopfen besteht aus einem Stück und erstreckt sich über die gesamte Türhöhe. Es sind daher für unterschiedliche Türhöhen verschiedene Negativformen erforderlich. Darüber hinaus ist die Torkretierung arbeitsintensiv und die Anbringung des kompletten Stopfens an dem Türkörper sehr aufwendig.

Der Erfindung liegt die Aufgabe zugrunde, die Formkörper von kastenförmigen Türstopfen aus keramischem Material selbst, deren Anbringung an der Kammertür sowie deren Herauslösen aus dem Hohlstopfenstrang bei Reparaturarbeiten zu vereinfachen.

Ausgehend von einer Koksofenkammertür der eingangs beschriebenen Art wird diese Aufgabe durch die kennzeichnenden Merkmale des Anspruchs 1 gelöst. Weiterbildungen sind in den Unteransprüchen 2 bis 4 niedergelegt.

Es hat sich als zweckmäßig erwiesen, daß die beiden Platten der Konsolen so zueinander angeordnet sind, daß sie die Form eines T mit einem kürzeren und einem längeren Schenkel haben, wobei der kürzere Schenkel der als Führung dienenden Platte sich in den oberen und der längere Schenkel sich in den darunter angeordneten Formkörper erstrecken.

Die Erfindung sieht weiterhin vor, daß die Befestigung der Formkörper an der Türplatte im Bereich des zwischen den einzelnen Formkörpern gebildeten Spaltes auf beiden Seiten mit Gewindebolzen erfolgt, die in der Türplatte befestigt sind und auf die eine Gewindemutter aufschraubbar ist, die einen länglichen Riegel gegen die Oberfläche der flanschartigen Vorsprünge drückt, der zwei übereinander angeordnete Formkörper teilweise übergreift.

Es hat sich schließlich als zweckmäßig erwiesen, auf die Gewindebolzen Kontermuttern aufzuschrauben, die so einstellbar sind, daß die Spaltbreite zwischen dem Formkörper und der Türplatte ca. 6 mm beträgt.

Auf der Zeichnung ist ein Ausführungsbeispiel der Erfindung dargestellt. Es zeigen:
- Fig. 1: eine perspektivische Darstellung einer Koksofentür mit einem Hohlstopfen,
- Fig. 2: die Vorderansicht eines an der Türplatte des Türkörpers angebrachten Formkörpers,
- Fig. 3: eine Draufsicht auf zwei übereinander angeordnete Formkörper im Bereich der Verbindungsebene und
- Fig. 4: eine Seitenansicht der auf Fig. 3 dargestellten Formkörper in Richtung des Pfeiles (A) der Fig. 3.

In Fig. 1 ist schematisch eine Koksofentür (1) mit einem Hohlstopfen (2) dargestellt, der erfindungsgemäß aus einzelnen, übereinander angeordneten Formkörpern (3) besteht. Fig. 2 zeigt einen Formkörper (8), der an der Türplatte (4) einer Koksofentür angebracht ist. Der Formkörper hat im Querschnitt gesehen die Form eines Ω (Omega). Die aus keramischen Material bestehenden Formkörper können unter Verwendung bekannter Rüttelmaschinen in Negativformen mit einer innenliegenden durch die strichpunktierte Linie (5) angedeuteten Armierungen aus nicht rostendem Stahl hergestellt werden. Form und Abmessungen werden der jeweiligen Breite der Koksofenkammer angepaßt. Beispielsweise beträgt die Breite (b) ca. 500 mm bei einer Höhe (h) von ca. 400 mm. Als zweckmäßig haben sich kurze keramische Formkörper mit einer Länge (1) von ca. 500 mm erwiesen, wobei durch Verwendung eines oder mehrerer Formkörper mit kleinerer oder größerer Länge eine genaue Anpassung an die jeweilige Türhöhe problemlos möglich ist.

Zur Bildung eines Hohlstopfens für eine Koksofentür wird die erforderliche Anzahl von Formkörpern (3) unter Zwischenlegen eines etwa 10 bis 15 mm starken Streifens (17) aus einem feuerfesten Isoliermaterial übereinander angeordnet und an dem Türkörper bzw. der Türplatte (4) unter Zwischenlegen von feuerfestem Isoliermaterial (6) befestigt. Die einzelnen Formkörper liegen auf beidseitig vorgesehenen Konsolen (7) (Fig. 3) auf. Die Konsolen bestehen aus einer fest mit dem Türkörper, z. B. mittels einer Schraube (8) verbundenen Grundplatte (9), an der zwei senkrecht zu dieser verlaufende Platten (10 u. 11) befestigt sind, von denen die eine die eingentliche Auflage bildende Platte (10) in Querrichtung zu dem Türstopfen verläuft, während die andere eine Führung bildende Platte (11) sich in einem Abstand von einigen Millimetern von der Innenwandung der Formkörper in Längsrichtung des Stopfens erstreckt. Wie sich aus Fig. 3 ergibt, sind die beiden Platten so miteinander verbunden, daß sie ein nicht gleichförmiges T bilden, wobei der kürzere Schenkel der Platte (11) sich in den oberen und der längere Schenkel sich in den darunter angeordneten Formkörper erstrecken.

In den mit feuerfestem isolierenden Material (17) ausgefüllten Zwischenräumen (12) (Fig. 3) zwischen über einander angeordneten Formkörper sind auf beiden Seiten der Formkörper im Bereich ihrer flanschartigen Vorsprünge Gewindebolzen (13) in der Türplatte (4) befestigt, die gegenüber den Vorsprüngen vorstehen. Durch Aufschrauben einer Gewindemutter (14) wird ein länglicher Riegel (15), dessen Form der Oberfläche der Vorsprünge angepaßt ist, gegen die Oberfläche gedrückt. Der Riegel ist so ausgebildet, daß er zwei übereinander angeordnete Formkörper teilweise übergreift. Durch Lösen der zugehörigen Riegel lassen sich auf diese Weise einzelne Formkörper im Falle einer Beschädigung gegen neue austauschen, ohne daß es wie bisher erforderlich ist, den gesamten Stopfen zu erneuern. Mit (16) sind Kontermuttern bezeichnet, die in Ausnehmungen der Auflagefläche der Formkörper sitzen und dazu dienen, die Spaltbreite zwischen dem Formkörper und der Türplatte auf ca. 6 mm einzustellen.

Im Innenraum des Stopfens ist auf die Türplatte über ihre gesamte Länge eine Matte (18) aus feuerfestem isolierenden Material mit einer Stärke von etwa 50 mm aufgeklebt.

Selbstverständlich kann die Befestigung der Formkörper an der Türplatte auch in anderer Weise erfolgen, z. B. durch eine nachgiebige Befestigung, die an den Konsolen gehalten wird und die Formkörper hakenartig hintergreift, um sich Durchbiegungen der Türplatte, wenn diese aus Blech besteht, anzupassen.

## Patentansprüche

1. Koksofenkammertür, die auf ihrer der Kokskammer zugewandten Seite mit einem aus feuerfestem Material bestehenden Hohlstopfen versehen ist, der einen sich in Längsrichtung erstreckenden und für die gasförmigen Verkokungsprodukte zugänglichen Gassammelraum bildet, einen Ω (Omega)-förmigen Querschnitt hat und aus übereinander angeordneten Formkörpern besteht, die auf Konsolen verlagert sind, welche aus mit dem Türkörper verschraubten Platten und daran angeschlossenen Quer- und Längsplatten gebildet sind, wobei zwischen den einzelnen Formkörpern und zwischen den Formkörpern und dem Türkörner Fugen vorgesehen sind, die mit keramischen Platten oder Fasern gefüllt sind, **dadurch gekennzeichnet**, daß
a) die auf Rüttelmaschinen in Negativform herstellbaren Formkörper (3) einteilig ausgebildet sind,
b) mit einer innen liegenden Stahlarmierung (5) versehen sind und
c) Halteflanschen aufweisen, die aus an dem Türkörper (1, 4) anliegenden, nach außen gerichtete Enden der Schenkel der Formkörper (3) gebildet werden, die parallel zum Türkörper verlaufen und als Auflage- und Führungselement für die Konsolen (9, 10, 11) sowie als Widerlager für einen Klemmriegel (15) und einen Abstandshalter (16) dienen.

2. Koksofenkammertür nach Anspruch 1, **dadurch gekennzeichnet**, daß der Querplatte 10 der Konsolen (7) eine Längsplatte (11) zugeordnet ist, so daß beide ein nicht gleichförmiges T bilden, wobei der kürzere Schenkel der Platte (11) sich in den oberen und der längere Schenkel sich in den darunter angeordneten Formkörper (3) erstrecken.

3. Koksofenkammertür nach den Ansprüchen 1 oder 2, **dadurch gekennzeichnet**, daß die Befestigung der Formkörper (3) an der Türplatte (4) im Bereich des zwischen den einzelnen Formkörpern gebildeten Spaltes auf beiden Seiten mit Gewindebolzen (13) erfolgt, die in der Türplatte (4) befestigt sind und auf die eine Mutter (14) aufschraubbar ist, die den Riegel (15) gegen die Oberfläche der flanschartigen Vorsprünge drückt, der zwei übereinander angeordnete Formkörper (3) teilweise übergreift.

4. Koksofenkammertür nach Anspruch 3, **dadurch gekennzeichnet**, daß auf den Gewindebolzen Kontermuttern (16) aufgeschraubt sind, die so einstellbar sind, daß die Spaltbreite zwischen den Formkörpern (3) und der Türplatte (4) ca. 6 mm beträgt.

## Claims

1. A door for a coke oven chamber, provided on its side facing the coke chamber with a hollow plug which consists of refractory material and which forms a gas-collecting chamber extending in the longitudinal direction and accessible to the gaseous precoking products, has an Ω(omega)-shaped cross-section and comprises moulded bodies arranged one above the other and positioned on brackets which are formed by plates screwed to the door body and transverse and longitudinal plates attached thereto, points filled with ceramic plates or fibres being provided between the moulded bodies and the door body, **characterized in that**
a) the moulded bodies (3) producible on agitating machines in negative form are constructed in one piece,
b) are provided with an internal steel reinforcement (5), and
c) comprise holding flanges formed by outwardly orientated ends of the arms of the moulded bodies (3) resting on the door bodies (1, 4) and extending parallel to the door body and acting as supports and guiding members for the brackets (9, 10, 11) and as abutments for a clamping lock (15) and a spacer (16).

2. A door for a coke oven chamber according to Claim 1, **characterized in that** a longitudinal plate (11) is associated with the transverse plate 10 of the brackets (7), so that both form a non-uniform **T**, the shorter arm of the plate (11) extending into the upper moulded body and the longer arm extending into the moulded body (3) situated therebelow.

3. A door for a coke oven chamber according to Claim 1 or 2, **characterized in** **that** the moulded body (3) is secured to the door plate (4) in the region of the gap - formed between the individual moulded bodies - on both sides with treaded bolts (13) which are secured in the door plate (4) and to which a nut (14) pressing the lock (15) against the surface of the flange-like projections can be screwed, the lock (15) partly engaging over two moulded bodies (3) arranged one above the other.

4. A door for a coke oven chamber according to Claim 3, **characterized in that** counter nuts (16) are screwed onto the treaded bolts, the counter nuts being adjustable in such a way that the width of the gap between the moulded bodies (3) and the door plate (4) amounts to approximately 6 mm.

## Revendications

1. Porte de chambre de four à coke dotée sur sa face tournée vers la chambre à coke d'un bouchon creux constitué d'un matériau résistant au feu et formant une enceinte de collecte de gaz s'étendant dans le sens de sa longueur et accessible au produit gazeux de la cokéfaction, possédant une section transversale en forme de Ω (oméga) et possédant des éléments moulés disposés les uns au-dessus des autres et posés sur des consoles formées de plaques vissées au corps de la porte et de plaques transversales et longitudinales reliées aux premières, des interstices étant prévus entre les éléments moulés individuels et entre les éléments moulés et le corps de la porte, et sont remplis de plaques en céramique ou de fibres, caractérisée en ce que
a) les éléments moulés (3) pouvant être fabriqués en moule sur des vibreuses sont réalisés en une seule pièce,
b) ils sont dotés d'une armature en acier (5) située à l'intérieur et
c) ils présentent des brides de retenue qui sont formées par des extrémités des ailes des éléments moulés (3) tournées vers l'extérieur et reposant contre le corps de porte (1, 4), ces ailes s'étendant parallèlement au corps de la porte et servant d'éléments de pose et de guidage pour les consoles (9, 10, 11) ainsi que de surface d'appui pour une réglette de pinçage (15) et un écarteur (16).

2. Porte d'enceinte de four à coke selon la revendication 1, caractérisée en ce qu'à la plaque transversale (10) des consoles (7) est associée une plaque longitudinale (11), de sorte qu'elles forment ensemble un T irrégulier dont la branche courte s'étend dans l'élément moulé supérieur et la branche longue dans l'élément moulé situé en dessous.

3. Porte d'enceinte de four à coke selon les revendications 1 ou 2, caractérisée en ce que la fixation des éléments moulés (3) sur la plaque de porte (4) s'effectue à l'aide de boulons filetés (13) situés au voisinage des deux côtés de la fente formée entre les éléments moulés individuels, ces boulons filetés (13) étant fixés dans la plaque de porte (4) et un écrou (14) pouvant y être vissé pour repousser contre la surface des saillies en forme de bride la réglette (15) qui recouvre partiellement les deux éléments moulés (3) installés l'un au-dessus de l'autre.

4. Porte d'enceinte de four à coke selon la revendication 3, caractérisée en ce que des contre-écrous (16) sont vissés sur les tiges filetées et peuvent être ajustés de telle sorte que la largeur de la fente séparant les éléments moulés (3) et la plaque de porte (4) se monte à environ 6 mm.
